# EUROPÄISCHE PATENTANMELDUNG

(11) **EP 1 493 342 A1**
(43) Veröffentlichungstag der Anmeldung: **05.01.2005**
(21) Anmeldenummer: 03014968.6
(22) Anmeldetag: 01.07.2003
(51) Int. Cl.: A24C 5/47

(54) **Doppellagige Bobine**

(71) Anmelder: Hauni Maschinenbau AG, 21033 Hamburg (DE)
(72) Erfinder: Rinke, Andreas, 23843 Bad Oldesloe (DE); Schlisio, Siegfried, 21502 Geesthacht (DE)
(74) Vertreter: Seemann, Ralph, Dr. Dipl.-Phys.

(57) **Zusammenfassung**

Die Erfindung betrifft eine Bobine (10) für die tabakverarbeitende Industrie sowie die Verwendung einer Bobine (10).

Die Bobine (10) ist dadurch weitergebildet, dass die Bobine (10) mehrere Materialstreifen (12, 14) aufweist.

## Beschreibung

Die Erfindung betrifft eine Bobine für die tabakverarbeitende Industrie sowie die Verwendung einer Bobine.

Bobinen aus Zigarettenpapier, Belagpapier, Verpackungspapier oder ähnlichem Material werden in der tabakverarbeitenden Industrie verarbeitet, um stabförmige Rauchartikel zu umhüllen. In Filteransetzmaschinen wird von einer Bobine ein Belagpapierstreifen abgezogen und mittels eines Schneidapparats in Verbindungsblättchen geschnitten, die an Zigarettenstab-Filterstopfen-Zigarettenstab-Gruppen angeheftet werden.

Aus DE-C-38 05 753 ist eine doppelbahnige Filteransetzmaschine beschrieben, die über zwei Belagapparate verfügt. Die Belagpapierblättchen für jeden Belagapparat werden doppelbahnig zugeführt, wobei zwei axial fluchtende, unmittelbar nebeneinander angeordnete Bobinen vorgesehen sind. Die Belagpapierstreifen werden nebeneinander zu einer gemeinsamen Beleimungseinrichtung transportiert. Nach dem Verlassen der Beleimungseinrichtung werden die Belagpapierstreifen auf Abstand zueinander gebracht und erhalten dabei einen getrennten Bahnverlauf.

In den europäischen Patentanmeldungen der Patentanmelderin mit den Anmeldenummern 03 008 450.3 und 03 010 268.5 sind Filteransetzmaschinen mit einer doppelten Belagpapierzufuhr beschrieben, wobei zu umwickelnde Rauchartikelgruppen von zwei Belagapparaten mit Belagpapierstreifen versehen werden. Die Belagapparate sind in Förderrichtung der Rauchartikel hintereinander angeordnet.

Ausgehend von diesem Stand der Technik ist es Aufgabe der vorliegenden Erfindung, eine Bobine vorzuschlagen, mittels der eine Maschine der tabakverarbeitenden Industrie, insbesondere Filteransetzmaschine mit zwei Belagapparaten, betrieben werden kann.

Die Aufgabe wird gelöst durch eine Bobine für die tabakverarbeitende Industrie, die dadurch weitergebildet wird, dass die Bobine mehrere Materialstreifen aufweist. Durch das Vorsehen von mehreren Materialstreifen auf einer Bobine werden gleichzeitig die Materialstreifen von einem Bobinenhalter abgezogen und jeweils einem Belagapparat zugeführt. Im Gegensatz zum Stand der Technik ist es nicht mehr erforderlich, eine doppelt breite Bobine zu verwenden und einen doppelt breiten Belagpapierstreifen zu schneiden oder zwei nebeneinander angeordnete Bobinen zu verwenden. Die Materialstreifen müssen gemäß der Erfindung nicht mehr in ihrer Breite geschnitten werden und haben somit die entsprechende Breite für die Umhüllung der stabförmigen Rauchartikel. Dadurch hat die erfindungsgemäße Bobine eine normale Breite, so dass die Handhabungsgeräte für einen Bobinenwechsel dieselben sind, die an einer einbahnigen Maschine der tabakverarbeitenden Industrie eingesetzt werden.

Insbesondere weist die Bobine zwei Materialstreifen auf, so dass die Bobine an einer Filteransetzmaschine mit zwei Belageinrichtungen oder einer Doppelstrangmaschine eingesetzt wird.

Darüber hinaus sind die Materialstreifen mehrlagig um einen Bobinenkern herumgewickelt.

Besonders vorteilhaft ist es, wenn die Materialstreifen aus Papier sind. Dieses Material eignet sich sehr gut für das Umwickeln von Produkten der tabakverarbeitenden Industrie.

Ferner wird die Aufgabe gelöst durch die Verwendung einer Bobine in einer Maschine der tabakverarbeitenden Industrie, insbesondere Filteransetzmaschine mit zwei Belageinrichtungen oder Doppelstrangmaschine, die mit einer voranstehend beschriebenen, erfindungsgemäßen Bobine ausgestattet ist.

Nachfolgend wird die Erfindung ohne Beschränkung des allgemeinen Erfindungsgedankens anhand eines Ausführungsbeispiels unter Bezugnahme auf die beigefügte Zeichnung Fig. 1 exemplarisch beschrieben. Es zeigt:
- Fig.1: in perspektivischer Darstellung eine erfindungsgemäße Bobine.

In Fig. 1 ist schematisch eine Bobine 10 in einer perspektivischen Ansicht dargestellt. Die Bobine 10 verfügt über einen Bobinenkern 20, um den doppellagig zwei Materialstreifen 12, 14 herumgewickelt sind. Die Materialstreifen 12, 14 weisen eine Breite auf, die der Breite einer Bobine beispielsweise für eine einbahnige Filteransetzmaschine entspricht.

Zur Umwicklung der Produkte der tabakverarbeitenden Industrie an einer Filteransetzmaschine oder Zigarettenstrangmaschine bestehen die Materialstreifen 12, 14 aus Papier.

### Bezugszeichenliste

- 10: Bobine
- 12: Materialstreifen
- 14: Materialstreifen
- 20: Bobinenkern

## Patentansprüche

1. Bobine (10) für die tabakverarbeitende Industrie, **dadurch gekennzeichnet, dass** die Bobine (10) mehrere Materialstreifen (12, 14) aufweist.

2. Bobine (10) nach Anspruch 1, **gekennzeichnet durch** zwei Materialstreifen (12, 14).

3. Bobine (10) nach Anspruch 1 oder 2, **dadurch gekennzeichnet, dass** die Materialstreifen (12, 14) mehrlagig um einen Bobinenkern (20) herumgewickelt sind.

4. Bobine (10) nach einem der Ansprüche 1 bis 3, **dadurch gekennzeichnet, dass** die Materialstreifen (12, 14) aus Papier sind.

5. Verwendung einer Bobine (10) in einer Maschine der tabakverarbeitenden Industrie, insbesondere Doppelstrangmaschine oder Filteransetzmaschine mit zwei Belageinrichtungen, mit einer Bobine (10) nach einem oder mehreren der Ansprüche 1 bis 4.
